# EUROPÄISCHE PATENTSCHRIFT

(11) **EP 0 972 722 B1**
(45) Veröffentlichungstag und Bekanntmachung des Hinweises auf die Patenterteilung: **02.10.2002**
(21) Anmeldenummer: 99113497.4
(22) Anmeldetag: 13.07.1999
(51) Int. Cl.: B65D 83/00

(54) **Spender zur Ausgabe pastöser Massen**
Dispenser for pasty materials
Distributeur de matières pâteuses

(30) Priorität: 16.07.1998 DE 19831957
(43) Veröffentlichungstag der Anmeldung: 19.01.2000
(73) Patentinhaber: RPC Bramlage GmbH, 49393 Lohne (DE)
(72) Erfinder: Von Schuckmann, Alfred, 47627 Kevelaer (DE); Böckmann, Alfons, 49413 Dinklage (DE); Pohlmann, Günter, 49393 Lohne (DE); Südkamp, Ludger, 49393 Lohne (DE)
(74) Vertreter: Mey, Klaus-Peter, Dr.-Ing. Dipl.-Wirtsch.-Ing.

(56) Entgegenhaltungen:
- EP-A- 0 368 062
- DE-A- 3 512 649
- DE-A- 4 326 108

## Beschreibung

Die Erfindung bezieht sich auf einen Spender zur Ausgabe pastöser Massen, wie bspw. Zahnpasta, mit einem Außengehäuse mit offener Oberseite und einem bodenseitigen Dom, dessen Decke einen bei Unterdruck im Außengehäuse in die Offenstellung tretenden Verschlußkörper eines Lufteinlaß-Ventils besitzt, ferner einem aus dem Außengehäuse nach oben vorstehenden Innengehäuse, welches an seinem Kopfstück eine Betätigungsfläche und eine Mundstücköffnung aufweist, über welche Betätigungsfläche das Innengehäuse entgegen Federdruck eines Balges in das diesem gegenüber abgedichtete Außengehäuse eindrückbar ist, so daß unter dieser Betätigung ein über einen im Innengehäuse in Richtung der Mundstücköffnung wandernder Transportkolben zufolge eines rückseitig desselben aufgebauten Luftüberdrucks die Masse vor sich herschiebt.

Ein Spender dieser Art ist durch die EP 0 648 180 B1 bekannt. Das dortige Lufteinlaß-Ventil besteht aus einem beiderends randgefaßten Gummi- oder Kunststoffstreifen. Der überspannt eine zentralliegende Luftdurchtrittsöffnung in der Decke des Domes. Der ist peripher durch einen Kragen in Ausgaberichtung verlängert. Zur Sicherung wird eine so topfförmig gestaltete Ventilkammer durch eine aufklipsbare Kappe verschlossen. Die ist perforiert. Die Kappe schützt den Ventilkörper und begrenzt seine Aufwölbung.

Darüber hinaus sind im Stand der Technik peripher anscharnierte Ventilklappen und auch Kugelventile bekannt. Die erste technische Konzeption setzt hohe Fertigungspräzision voraus; Kugelventile haben den Nachteil der Einflußkomponente durch Schwerkraft.

Aufgabe der Erfindung ist es, einen gattungsgemäßen Spender bezüglich der Ausbildung des Lufteinlaß-Ventils zu vereinfachen und überdies die Funktionssicherheit zu erhöhen.

Diese Aufgabe ist zunächst und im wesentlichen bei einem Spender mit den Merkmalen des Anspruchs 1 gelöst, wobei darauf abgestellt ist daß der Verschlußkörper mit seitlichen bandförmig ausgebildeten Stegen gestaltet ist, wobei die Scheibe aus dem Material des Balges und mit diesem einstückig gefertigt ist. Das erbringt einen äußerst wirtschaftlich herstellbaren Verschlußkörper hoher Funktionssicherheit. Die Rückstellfähigkeit des Materiales zur Ausübung der Federfunktion eines solchen Balges ist nun zugleich sinnvoll genutzt für die entsprechende Rückstellfähigkeit des Verschlußkörpers. Das Anformen einer Scheibe ist problemlos beherrschbar, wobei es sich im Hinblick auf die Zuordnung des Verschlußkörpers zu seiner Ventilsitzfläche hin und im Hinblick auf die Anbindung der beiden Funktionsteile als günstig erweist, daß von der Scheibe auf der Decke aufliegende, zum Balg-Stirnrand gerichtete Stege ausgehen. Letztere fungieren als das Positionieren begünstigende Haltebänder und garantieren über die Zuordnungsphase Einteiligkeit. Weiter besteht eine vorteilhafte Ausgestaltung durch Trennstellen zwischen den einstückig mit Balg und der Scheibe gespritzten Stegen. Über diese findet das Abkoppeln statt, so daß der Balg seine ihm von Hause aus zugedachte Federfunktion ausüben kann. Zur Lagesicherung der Scheibe dient eine Maßnahme dahingehend, daß die Scheibe mittels aus der Decke vorspringender Zapfen oder dergleichen an der Decke positioniert ist. Solche Positionierungszapfen erfüllen Paßstiftfunktion. Je nach Grundkonzept reicht ein zentraler Positionierungszapfen für die Scheibe, und zwar im Zentrum eines zentralen Ventil-Lochkranzes liegend. Die Positionierung kann auch außerhalb der Scheibe vorgenommen sein, bspw. durch mehrere Positionierungszapfen im Bereich der Stege. Wird eine entsprechende Steckverbindung nicht über pilzkopfartige Zapfen bewerkstelligt, bietet sich in vorteilhafter Weise auch die Lösung an, daß die Positionierungszapfen nach dem Aufstecken nietartig verformt werden. Ihre Enden werden dazu thermisch zu Nietköpfen zurückgestaucht, unter Verwendung entsprechend thermoplastischen Materiales versteht sich. Montagetechnisch und stabilisatorisch erweist es sich sodann von Vorteil, daß der Stirnrand des Balges U-förmigen Querschnitt besitzt, der vom Innengehäuse umgriffen ist und dessen auf der Mantelfläche des Domes gleitender U-Schenkel die Trennstelle zu einem abgewinkelten Ende des Steges hin unterlegt. Die entsprechende Stabilisierung dieses Anbindungsbereiches erlaubt es, dem Steg eine Sollreißstelle zu geben, so daß erst bei Inbetriebnahme des Spenders Verschlußkörper und Balg ihre Trennung voneinander erfahren. Das ergibt sogar eine verdeckte Originalitätssicherung. Der Einheit Scheibe/Balg kommt sodann noch eine Zusatzfunktion zu, die darin besteht, daß der Fußrand des als Faltenbalg gestalteten Balges mit einer nach auswärts gerichteten Ringschulter zwischen unterem Rand des Außengehäuses und einer Schraubkappe des Domes eingespannt ist. Der Fußrand fungiert so als Ringdichtung.

Ein vorteilhaftes Verfahren zur Herstellung eines Spenders gemäß Anspruch 1 besteht sodann darin, daß zunächst Dom und Balg getrennt voneinander gespritzt werden wobei die Scheibe mit ihren Stegen einstückig mit dem Balg gespritzt wird, anschließend der Balg derart von der Decke des Domes her auf diesen gestülpt wird, daß Stege von der Verschlußkörper-Scheibe sich auf Positionierungszapfen zentrieren, die auf der Domdecke vorstehen. Nach solcher Art Paßstiftfunktion wird weiter so vorgegangen, daß nach Formschluß-Halterung auf den Positionierungszapfen die Trennstelle zwischen dem Stirnrand des Balges und den Stegen geschnitten wird, dies als Alternative zur oben erläuterten Sollriß-Trennstelle.

Der Gegenstand der Erfindung ist nachstehend anhand eines zeichnerisch dargestellten Ausführungsbeispieles näher erläutert. Es zeigt:
- Fig. 1: den erfindungsgemäßen Spender im Vertikalschnitt in Grundstellung, vergrößert,
- Fig. 2: den gleichen Schnitt bei in Gebrauch genommenem Spender,
- Fig. 3: den Balg in isolierter Wiedergabe in Seitenansicht,
- Fig. 4: die Draufsicht hierzu,
- Fig. 5: die Vormontageeinheit Balg/Schraubkappe, beide Teile zapfenpositioniert,
- Fig. 6: die Draufsicht hierzu,
- Fig. 7: eine der Fig. 1 entsprechende Wiedergabe des unteren Bereichs des Spenders, bezüglich der Positionierung von Balg und Schraubkappe eine Variante wiedergebend,
- Fig. 8: den Schnitt gemäß Linie VIII-VIII in Fig. 7,
- Fig. 9: eine Herausvergrößerung der Fig. 7,
- Fig. 10: den diesbezüglichen Balg in isolierter Wiedergabe, und zwar in Seitenansicht,
- Fig. 11: die Draufsicht hierzu,
- Fig. 12: die Einheit Balg/Schraubkappe, positioniert, im Vertikalschnitt,
- Fig. 13: die Draufsicht hierzu.

Der dargestellte Spender Sp ist als Standgerät realisiert. Er besitzt ein langzylindrisches Außengehäuse 1. Dieses nimmt ein darin axial längsgeführtes Innengehäuse 2 auf.

Hinsichtlich des Innengehäuses 2 handelt es sich um ein hülsenförmiges Gebilde, welches auzugebende pastöse Masse 3 enthält.

Bezüglich der Masse 3 kann es sich um Zahnpasta, Creme oder auch Lebensmittel handeln. Das hülsenförmige Innengehäuse 2 besitzt im Grunde becherförmige Gestalt und ist einerends ganz querschnittsoffen. Das öffnungsseitige Ende weist gemäß Zeichnung nach unten.

Das andere, praktisch geschlossene Ende des Innengehäuses 2 formt eine seitliche Mundstücköffnung 4 mit Originalitätsverschluß 5. Es kann sich diesbezüglich sowohl um eine Art Stopfen handeln oder einfach um einen aufgesiegelten Folienabschnitt mit Greiflasche.

Seitlich der Mundstücköffnung 4 befindet sich eine Betätigungsfläche 6. Letztere ist Bestandteil eines Kopfstückes 7, gebildet vom oben frei aus dem Außengehäuse 1 vorragenden Ende des Innengehäuses 2. Die Betätigungsrichtung ist in Fig. 2 durch Pfeil P kenntlich gemacht. Unter solcher Druckbetätigung bewirkt eine dem Spender Sp gegebene Spendermechanik M ein schrittweises Verlagern eines Transportkolbens 8. Letzterer schiebt mit seiner Vorderseite 9 die pastöse Masse 3 in Ausgaberichtung (Pfeil x), also der Mundstücköffnung 4 zu.

Die Verlagerung des Transportkolbens 8 geschieht unter Luftdruckbelastung, konkret zufolge eines bei Betätigung rückseitig des Transportkolbens 8 aufgebauten Luftüberdrucks. Die druckbelastete Rückseite des Transportkolbens 8 trägt das Bezugszeichen 10. Die Zone des erzeugten Luftüberdrucks ist mit D bezeichnet.

Aufgebaut wird der Luftüberdruck mittels eines Balges B. Es handelt sich um einen in Richtung des Pfeiles P komprimierbaren Faltenbalg. Der besteht aus rückstellfähigem Material, wie Gummi oder gummiähnlichem Kunststoff. Die Falten des Balges B sind mit 11 bezeichnet. Die faltenbildende Wandung ist im Grunde zylindrisch.

Der Balg B fungiert als Rückholfeder. Er wirkt gegen einen unteren, verbreiterten Rand 12 des Innengehäuses 2.

Der Balg B selbst stützt sich an einem Ringboden 13 einer Schraubkappe 14 des Spenders Sp ab. Die Abstützstelle ist zugleich als Dichtung a realisiert. Die entsprechende Dichtwirkung läßt sich aus der Elastizität des Materiales erzeugen.

Dichtungsringbildend ist ein Fußrand 15 des Balges B. Dieser tritt mit einer nach auswärts gerichteten Ringschulter 16 zwischen den unteren Rand 17 des Außengehäuses 1 und einen Rinnengrund 18 des Ringbodens 13 der Schraubkappe 14.

Zwischen dem unteren Rand 12 des Wandabschnitts 2' des Innengehäuses 2 und dem nach unten anschließenden Balg B ist eine Dichtung realisiert, die durch das Bezugszeichen b kenntlich gemacht ist. Sie (b) befindet sich zwischen der planen Unterseite des unteren Randes 12 und einer korrespondierenden oberen, planparallelen Ringschulter 19 des Balges B. Es handelt sich um eine horizontale, umlaufende Stufe. Das Dichtungsmaterial stellt auch hier der Balg B. Im Anschluß an die horizontale Ringschulter 19 geht der Balg B in einen Steckvorsprung 20 über. Der ragt in das untere, offene Ende des Innengehäuses 2, sei es in Grundausstattung oder als Refill-Kartusche. Die Mantelwand des Steckvorsprunges 20 ist zylindrisch. Sie liegt gleichfalls dichtend an der korrespondierenden zylindrischen Innenfläche des Innengehäuses 2 im Bereich der den Luftüberdruck erzeugenden Zone D an.

Der gesamte steckvorsprungbildende Stirnrand 21 des Balges B besitzt U-förmigen Querschnitt. Der in Richtung des Ringbodens 13 offene U-Raum trägt das Bezugszeichen 22. Während der eine, in Ausgaberichtung ansteigende Schenkel des U-förmigen Querschnitts den dichtenden Part des Steckvorsprungs 20 stellt, bildet der in Gegenrichtung parallel abfallende U-Schenkel 23 eine Längsführung. Er gleitet nämlich auf einer Mantelfläche 24 eines über den ganzen Führungshub zylindrisch gestalteten, ortsfesten Domes 25.

Der Dom 25 ist integraler Bestandteil der Schraubkappe 14. Er ist dieser als transportkolbenseitige Einziehung angeformt, anschließend an die Innenseite des Ringbodens 13. Die dortige Basiszone ist zunächst auch zylindrisch ausgeführt. Ihre Ringwand trägt das Bezugszeichen 26. An deren Mantelfläche stützt sich die Innenseite des fußrandseitigen Bereichs des Balges B ab. Der Fußrand 15 kann so nicht ausweichen. Die Ringwand 26 geht sodann in einen kegelstumpfförmigen Wandungs-Zwischenabschnitt 27 über. Der nimmt Anschluß an den erwähnten Dom 25 mit zylindrischer Mantelfläche 24.

Dem Dom 25 ist ein Ventil V zugeordnet. Es handelt sich um ein Lufteinlaß-Ventil V. Das öffnet in Unterdrucksituation der pumpenartigen Spendermechanik M. Bestandteile des genannten Lufteinlaß-Ventils V sind ein dann in die Öffnungsstellung tretender Verschlußkörper 28. Den spenderseitigen Part des Lufteinlaß-Ventils V steuert der Dom 25 bei, dies in Form eines Ventilsitzes 29. Gemäß Grundversion (Fig. 1) ist der Ventilsitz 29 von einem dort zentral liegenden Loch 30 des Domes 25 gestellt.

Die Variante dieser Grundversion setzt auf einen Ventil-Lochkranz 30' (vergl. Fig. 7 und 8) als Ventilsitz 29. Dort sind vier winkelgleiche Bogenschlitze realisiert. Die liegen auf einer kreisförmigen Linie.

Sowohl das Loch 30 als auch die Langlöcher des Ventil-Lochkranzes 30' sind in einer Decke 31 des Domes 25 ausgebildet. Die Decke 31 ist horizontal gelegt und trägt den Verschlußkörper 28 als auf der Decke 31 befestigte Scheibe 32.

Die Scheibe 32 ist aus dem Material des Balges B gestaltet. Es liegt integrale Ausbildung vor.

Von der auf der Decke 31 des Domes 25 aufliegenden Scheibe 32 gehen zu dem Balg B führende Stege 33 aus. Es handelt sich um bandförmige Materialbrücken. Letztere sind trennfähig. Die Trennstellen zwischen den einstückig mit dem Balg B und der Scheibe 32 gespritzten Stege 33 sind mit 34 bezeichnet.

Die Trennung kann bei Ingebrauchnahme des Spenders Sp stattfinden. In dem Fall sind die Trennstellen 34 als Sollriß-Trennstellen gestaltet. Sie reißen vom Stirnrand 21 des Balges B bei Erstbetätigung des Spenders ab. Der Stirnrand 21 des Balges B weist die dazu notwendige Festigkeit auf, gegeben in der oben erläuterten U-Form des Stirnrandes 21. Der einen Führungs-Ringkragen bildende U-Schenkel 23 fungiert dazu als eine rotationssymmetrisch umlaufende Verfestigungsrippe. Erkennbar ist die Trennstelle 34 zu einem gleichgerichtet liegenden abgewinkelten Ende 33' des Steges 33 durch den U-Schenkel 23 unterlegt.

Der über den Deckenrand führende, planparallel zur Decke 31 verlaufende horizontale Abschnitt 33'' der Stege 33 ist in Bezug auf das Zentrum Z der Decke diametral verlaufend ausgerichtet.

Die über Eck gehende Führung des Steges 33 trägt nicht zuletzt auch bezüglich der Bügelform des ventilschaffenden Anteils des Balges B zu einer guten Halterung beim Trennreißen bei. Die exponierte Bügelform oder Brücken vergleichbare Gestalt von Scheibe 32 und Stegen 33 läßt sich den Fig. 3 und 10 gut entnehmen.

Das Trennen der Funktionsteile Verschlußkörper 28, Balg B als Dichtung und Rückholfeder kann auch durch Schneiden der Stege 33 erreicht werden. Ein solcher Trennschnitt läßt sich im Anschluß an die Befestigung der Scheibe 32 vornehmen.

Die Scheibe 32 ist ohne besondere Befestigungsmittel am Dom 25 gehaltert. Hierzu sind an der Oberseite der Decke 31 vorspringende Zapfen ausgebildet. Die lassen sich spritztechnisch der Schraubkappe 14 gleich anformen. Gemäß Grundversion (Fig. 5) sind zwei solcher Positionierungszapfen 35 realisiert. Die durchgreifen je eine Durchbrechung 36 der Stege 33. Die Grundversion sieht eine außerhalb des kreisrunden Umrisses der Scheibe 32 liegende Befestigung vor. Nach Aufstecken des Balges B werden die die Durchbrechungen 36 durchragenden freien Enden der Positionierungszapfen 35 nietartig verformt. Es handelt sich demgemäß um thermisch ansprechendes Material.

Die Variante sieht dagegen nur eine Befestigungsstelle für die Scheibe 32 vor. Die befindet sich im Zentrum Z der Decke 31. Der hier etwas querschnittsgrößer ausbildbare Einzel-Positionierungszapfen 35 ist konzentrisch vom Ventil-Lochkranz 30' umgeben. Im Grunde erstreckt sich der Lochkranz 30' auch noch zentrumsnah in der Decke 31.

Sämtliche Zentrierungszapfen 35 bilden endseitig eine die paßstiftartige Zuordnung begünstigende Konizität aus. Der sich bildende Nietkopf legt sich mit der entstehenden Unterflanke breitenzunehmend über den Rand der Durchbrechung 36. Es liegt eine betriebssichere Festlegung des Verschlußkörpers 28 vor.

Verfahrensmäßig wird so vorgegangen, daß zunächst der Dom 25 bzw. die Schraubkappe 14 und der Balg B getrennt voneinander gespritzt werden. Anschließend wird der Balg B derart von der Decke 31 des Domes 25 her auf diesen gestülpt, daß die Stege 33 der Verschlußkörper-Scheibe 32 sich über die kongruent plazierten Durchbrechungen 36 auf den Positionierungszapfen 35 zentrieren, die auf der Dorndecke 31 vorstehend ausgebildet sind.

Entsprechend ist die Situation gemäß der Variante, nach der die Scheibe 32 selbst im Zentrum Z ihre Durchbrechung 36 hat, in die der Einzel-Positionierungszapfen 35 einfährt.

Nach dieser Formschluß-Halterung auf dem oder den Positionierungszapfen 35 wird die Trennstelle 34 zwischen der Stirnwand 21 des Balges B und den Stegen 33 herbeigeführt, hier bspw. geschnitten.

Funktion und Gebrauch des Spenders Sp sind nachstehend kurz erläutert: Bei bestücktem Spender Sp wird zur portionierten Ausgabe seines Inhalts eine Kraft in Richtung des Pfeiles P auf das Kopfstück 7 ausgeübt. Das führt zu einem Überlaufen des Domes 25, und zwar im Sinne einer Volumenverkleinerung der den Luftüberdruck aufbauenden Zone D des Spenders. Das kann unter Durchlaufen des gesamten zur Verfügung stehenden Hubes geschehen oder aber unter Ausübung nur eines Teilhubes der Spendermechanik M. Das Ventil V befindet sich in Schließstellung. In Fig. 2 ist eine maximale Komprimierung dargestellt, indem die Falten 11 des Balges B sich auf Block gehend aufeinanderlegen. Das Volumen der Zone D verkleinert sich dabei. Der im Balg B befindliche Luftanteil kann über einen Ringspalt 37 zwischen der Dom-Mantelwand 24 und dem Balg-Schenkel 23 atmen. Die komprimierte, eingeschlossene Luft übt einen Druck auf die Rückseite 10 des Transportkolbens 8 aus. Letzterer schiebt Masse 3 über die Mundstücköffnung 4 stranggeformt aus. Die Betätigung geschieht entgegen der Rückstellkraft des als Druckfeder fungierenden, nach außen hin abgedichteten Faltenbalges.

Wird nun die Betätigungsfläche 6 losgelassen, schiebt die Federkraft des Balges B das Innengehäuse 2 wieder in Richtung des Pfeiles x. Diese Stellung ist anschlagbegrenzt. Anschlagbildend ist der Rand 12 des Innengehäuses 2. Der Rand 12 tritt gegen einen Anschlag 38 des Außengehäuses 1. Bezüglich dieses Anschlages 38 handelt es sich um nach unten weisende, abgeschrägte Stirnenden mehrerer Führungsrippen 39 an der Innenseite des zylindrischen Innengehäuses 2. Solche leistenartigen Führungsrippen 39 gehen besonders deutlich aus Fig. 1 hervor und erbringen eine nur geringe Führungsfläche zwischen dem führenden Außengehäuse 1 des Spenders Sp und dem geführten Innengehäuse 2 desselben.

Eine etwaige leichte Absackbewegung der pastösen Masse 3 und des Transportkolbens 8 bringt einen vorteilhaften Nebeneffekt, indem sie eine etwa vorstehende Rest-Überstandsmasse des Stranges an Masse 3 über die Mundstücköffnung 4 einsaugt. Ansonsten ist aber das Luftpolster durch das Ventil V gegen Ausweichen der Luft gesichert, denn der sich zwischen der Rückseite 10 und der Oberseite des Ringbodens 13 verringernde Axialabstand läßt ein so hohes Luftpolster entstehen, daß das Ventil V gleichsam als Flachventil dichtschließend gegen die vom Rand der Löcher 30, 30' gebildete Ventilsitz 29 gepreßt wird.

Im Gegenzug wird über das Loch 30 bzw. die Löcher 30' der Luftausgleich im Umfang des abgegebenen Massevolumens bewirkt. In seine anschlagbegrenzte Grundstellung zurückgetreten, kann das Innengehäuse 2 für den nächsten Ausgabehub genutzt werden usw.

Zur Erst- und Neubestückung wird die Schraubkappe 14 abgeschraubt und eine neue Refill-Kartusche eingesetzt. Dies beschieht zweckmäßig mit nach unten gerichtetem Spenderkopf. Durch Einführen, respektive Zuschrauben der Schraubkappe 14 gelangt der Balg B in Andock-Zuordnung zur Kartusche, respektive zum Wandungsabschnitt 2'. Die Zone D wird hermetisch geschlossen. Eine schon bei Eintritt des Steckvorsprunges 20 sich ergebende Vorkomprimierung in der Zone D trägt zur Bildung eines Druckpolstervorrats bei. Der Spender ist gebrauchsbereit.

Der Ringwand 26 zugewandt, weist die Balginnenseite einen durchgehend umlaufenden Ringwulst 40 auf, bildend eine weitere Dichtung sowie Klemmsicherung für die Steck-Vormontage der Teile B und 14.

Alle offenbarten Merkmale sind erfindungswesentlich.
In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen.

## Patentansprüche

1. Spender (Sp) zur Ausgabe pastöser Massen (3), wie beispielsweise Zahnpasta, mit einem Außengehäuse (1) mit offener Oberseite und einem bodenseitigen Dom (25), dessen Decke (31) einen bei Unterdruck im Außengehäuse (1) in die Offenstellung tretenden Verschlusskörper (28) eines Lufteinlass-Ventils (V) besitzt, ferner einem aus dem Außengehäuse (1) nach oben vorstehenden Innengehäuse (2), welches an seinem Kopfstück (7) eine Betätigungsfläche (6) und eine Mundstücköffnung (4) aufweist, über welche Betätigungsfläche (6) das Innengehäuse (2) entgegen Federdruck eines Balges (B) in das diesem gegenüber abgedichtete Außengehäuse (1) eindrückbar ist, so dass unter dieser Betätigung ein über einen im Innengehäuse (2) in Richtung (Pfeil x) der Mundstücköffnung (4) wandernder Transportkolben (8) zufolge eines rückseitig desselben aufgebauten Luftüberdrucks die Masse (3) vor sich herschiebt, wobei der Verschlusskörper (28) als auf der Decke (31) des Doms (25) aufliegende befestigte Scheibe (32) gestaltet ist **dadurch gekennzeichnet, dass** der Verschlusskörper (28) mit seitlichen bandförmig ausgebildeten Stegen (33) gestaltet ist, wobei abgewinkelte Enden (33') der Stege (33) zum Balg-Stirnrand (21) gerichtet sind, und dass die Scheibe (32) mit ihren Stegen (33) aus dem Material des Balges (B) und ursprünglich mit diesem einstückig gefertigt ist.

2. Spender nach Anspruch 1, **gekennzeichnet durch** Trennstellen (34) zwischen den Stegen (33) der Scheibe (32) und der Stirnwand (21) des Balges (B).

3. Spender nach Anspruch 2, **dadurch gekennzeichnet, dass** die Trennstellen (34) Sollriss-Trennstellen sind.

4. Spender nach einem oder mehreren der vorhergehenden Ansprüche 1 bis 3, **dadurch gekennzeichnet, dass** die Scheibe (32) mittels aus der Decke (31) vorspringender Zapfen oder dergleichen an der Decke (31) positioniert ist.

5. Spender nach Anspruch 4, **gekennzeichnet durch** einen zentralen Positionierungszapfen (35) für die Scheibe (32) im Zentrum (Z) eines zentralen Ventil-Lochkranzes (30').

6. Spender nach Anspruch 4 oder 5, **gekennzeichnet durch** mehrere Positionierungszapfen (35) jeweils im Bereich der Stege (33).

7. Spender nach Anspruch 4, 5 oder 6, **dadurch gekennzeichnet, dass** die Positionierungszapfen (35) nach erfolgter Positionierung der Scheibe (32) nietartig verformt sind.

8. Spender nach einem oder mehreren der vorhergehenden Ansprüche oder insbesondere danach, **dadurch gekennzeichnet, dass** der Stirnrand (21) des Balges (B) U-förmigen Querschnitt besitzt, der vom Innengehäuse (2) umgriffen ist und dessen auf der Mantelfläche (24) des Domes (25) gleitender U-Schenkel (23) die Trennstelle (34) zu einem abgewinkelten Ende (33') des Steges (33) unterlegt.

9. Spender nach einem oder mehreren der vorhergehenden Ansprüche oder insbesondere danach, **dadurch gekennzeichnet, dass** der Fußrand (15) des als Faltenbalg gestalteten Balges (B) mit einer nach auswärts gerichteten Ringschulter (16) zwischen unterem Rand (17) des Außengehäuses (1) und einer Schraubkappe (14) des Domes (25) eingespannt ist.

10. Verfahren zur Herstellung eines Spenders nach einem oder mehreren der vorhergehenden Ansprüche, **dadurch gekennzeichnet, dass** zunächst Dom (25) und Balg (B) getrennt voneinander gespritzt werden wobei die Scheibe (32) mit ihren Stegen (33) einstückig mit dem Balg (8) gespritzt wird, anschließend der Balg (B) derart von der Decke (31) des Domes (25) her auf diesen gestülpt wird, dass die Scheibe (32) sich mit ihren Stegen (33) auf die aus der Decke (31) vorspringenden Positionierungszapfen (35) positioniert (zentriert).

11. Verfahren nach Anspruch 10, **dadurch gekennzeichnet, dass** nach der Positionierung der Scheibe (32) die Positionierungszapfen (35) an ihren Enden nietartig verformt werden.

12. Verfahren nach Anspruch 10 oder 11, **dadurch gekennzeichnet, dass** nach Formschluss-Halterung auf den Positionierungszapfen (35) die Trennstellen (34) zwischen der Stirnwand (21) des Balges (B) und den abgewinkelten Stegenden (33') geschnitten werden, wodurch der Balg (B) von der einstückig mit ihm gespritzten Scheibe (32) und den Stegen (33) abgekoppelt wird.

## Claims

1. Dispenser (Sp) for dispensing paste-type materials (3) such as toothpaste, for example, having an outer casing (1) with an open upper side and a dome (25) on the base side, the cover (31) of which has a locking member (28) of an air inlet valve (V) moving into the open position with an underpressure in the outer casing (1), additionally having an inner casing (2), which projects upwards out of the outer casing (1) and which on its head piece (7) has an actuation surface (6) and a mouth piece opening (4), by means of which actuation surface (6) the inside casing (2). can be pressed against the resilient pressure of a bellows means (B) into the outer casing (1) sealed relative thereto so that when actuated a transport plunger (8), travelling within the inside casing (2) in the direction (arrow x) of the mouth piece opening (4), pushes the material (3) in front of it as a result of an excess air pressure built up to the rear thereof, wherein the locking member (28) is constructed as a disc (32) secured to lie on the cover (31) of the dome (25), **characterised in that** the locking member (28) is constructed with lateral band-type webs (33), wherein angled off ends (33') of the webs (33) are directed towards the front edge (21) of the bellows means, and **in that** the disc (32) with its webs (33) is made from the material of the bellows means (B) and originally in one piece with this.

2. Dispenser according to Claim 1, **characterised by** separation points (34) between the webs (33) of the disc (32) and the front wall (21) of the bellows means (B).

3. Dispenser according to Claim 2, **characterised in that** the separation points (34) are predetermined tearing points.

4. Dispenser according to one or more of the preceding Claims 1 to 3, **characterised in that** the disc (32) is positioned on the cover (31) by means of spigots or the like projecting out of the cover (31).

5. Dispenser according to Claim 4, **characterised by** a central positioning spigot (35) for the disc (32) in the centre (Z) of a central perforated valve collar (30').

6. Dispenser according to Claim 4 or 5, **characterised by** several positioning spigots (35) respectively in the region of the webs (33).

7. Dispenser according to Claim 4, 5 or 6, **characterised in that** the positioning spigots (35) are deformed in the manner of rivets after the positioning of the disc (32) has been accomplished.

8. Dispenser according to one or more of the preceding claims or in particular according thereto, **characterised in that** the front edge (21) of the bellows means (B) has a U-shaped cross-section, which is encompassed by the inside casing (2) and the U-leg (23) of which sliding on the shell surface (24) of the dome (25) is placed below the separation point (34) to an angled off end (33') of the web (33).

9. Dispenser according to one or more of the preceding claims or in particular according thereto, **characterised in that** the base edge (15) of the bellows means (B) constructed as a concertina-type bellows is clamped at an outwardly directed annular shoulder (16) between the lower edge (17) of the outer casing (1) and a screw cap (14) of the dome (25).

10. Process for the production of a dispenser according to one or more of the preceding claims, **characterised in that** firstly the dome (25) and bellows means (B) are injected separately from one another, wherein the disc (32) with its webs (33) is injected in one piece with the bellows means (B), the bellows means (B) is then inverted from the cover (31) of the dome (25) onto this in such a way that the disc (32) is located (centred) with its webs (33) onto the positioning spigots (35) projecting out of the cover (31).

11. Process according to Claim 10, **characterised in that** after the positioning of the disc (32), the positioning spigots (35) are deformed at their ends in the manner of rivets.

12. Process according to Claim 10 or 11, **characterised in that** after positive mounting onto the positioning spigots (35), the separation points (34) between the front wall (21) of the bellows means (B) and the angled off web ends (33') are cut, as a result of which the bellows means (B) is separated from the disc (32) and webs (33) injected in one piece therewith.

## Revendications

1. Distributeur (Sp) de matières pâteuses (3) comme par exemple de la pâte dentifrice comprenant :
- un boîtier externe (1) ouvert en haut et présentant vers son fond un dôme (25) dont le plafond (31) possède un corps de fermeture (28) d'une soupape d'entrée d'air (V) qui passe en position d'ouverture quand apparaît une dépression dans le boîtier externe (1), ce corps de fermeture (28) étant constitué par un disque (32) appliqué et fixé sur le plafond (31) du dôme (25),
- un boîtier interne (2) dépassant en haut le boîtier externe (1) et dont la pièce de tête (7) présente une ouverture d'embouchure (4) et une portée d'actionnement (6) par l'intermédiaire de laquelle on peut enfoncer, contre la poussée élastique d'un soufflet (B), le boîtier interne (2) dans le boîtier externe (1) étanche par rapport au premier, cet actionnement faisant qu'un piston de transport (8) mobile dans le boîtier interne (2) en direction (flèche x) de l'ouverture d'embouchure (4) pousse devant lui la pâte (3) sous l'action d'une pression d'air s'exerçant sur sa face arrière,
**caractérisé en ce que**
le corps de fermeture (28) comporte des barrettes latérales (33) en forme de bandes dont les extrémités coudées (33') sont dirigées vers le bord frontal (21) du soufflet, le disque (32) et ses barrettes (33), faits du même matériau que le soufflet (B), étant fabriqués d'origine monoblocs avec celui-ci.

2. Distributeur selon la revendication 1,
**caractérisé en ce que**
il existe des endroits de séparation (34) entre les barrettes (33) du disque ((32) et la paroi frontale (21) du soufflet (B).

3. Distributeur selon la revendication 2,
**caractérisé en ce que**
les endroits de séparation (34) sont des endroits de séparation à déchirure imposée.

4. Distributeur selon l'une ou plusieurs des revendications 1 à 3,
**caractérisé en ce que**
le disque (32) est positionné sur le plafond (31) par un ergot ou similaire faisant saillie au milieu du plafond (31).

5. Distributeur selon la revendication 4,
**caractérisé en ce que**
il comporte un ergot central de positionnement (35) du disque (32) placé au centre (Z) d'une couronne centrale de trous de soupape (30').

6. Distributeur selon l'une des revendications 4 ou 5,
**caractérisé en ce que**
il possède plusieurs ergots de positionnement (35) tous disposés dans la zone des barrettes (33).

7. Distributeur selon l'une des revendications 4, 5 ou 6,
**caractérisé en ce que**
les ergots de positionnement (35) sont déformés à la manière de rivets, une fois le positionnement du disque (32) effectué.

8. Distributeur selon l'une ou plusieurs des revendications précédentes,
**caractérisé en ce que**
le bord frontal (21) du soufflet (B) présente une section en forme d'U qui est enserrée par le boîtier interne (2) et dont la branche (23) de l'U qui glisse sur la surface externe (24) du dôme (25) se trouve sous l'endroit de séparation (34) d'une extrémité coudée (33') de la barrette (33).

9. Distributeur selon l'une ou plusieurs des revendications précédentes,
**caractérisé en ce que**
le bord situé au pied (15) du soufflet (B) qui est un soufflet à plis, présente un épaulement annulaire (16) dirigé vers l'extérieur et serré entre le bord inférieur (17) du boîtier externe (1) et un capuchon à vis (14) faisant partie du dôme (25).

10. Procédé de fabrication d'un distributeur selon l'une ou plusieurs des revendications précédentes,
**caractérisé en ce que**
d'abord on réalise par injection, séparément l'un de l'autre, le dôme (25) et le soufflet (B) comprenant, monobloc avec lui, le disque (32) et ses barrettes (33), puis, en partant du plafond (31) du dôme (25), on enfonce le soufflet B sur le dôme de manière que le disque (32) avec ses barrettes (33) se trouve positionné (centré) sur les ergots de positionnement (35) faisant saillie sur le plafond (31).

11. Procédé selon la revendication 10,
**caractérisé en ce que**
après positionnement du disque (32), les ergots de positionnement (35) ont leurs extrémités déformées à la manière de rivets.

12. Procédé selon la revendication 10 ou 11,
**caractérisé en ce que**
après qu'ont été assurés le maintien par combinaison de formes sur les ergots de positionnement (35), les endroits de séparation (34) entre la paroi frontale (21) du soufflet (B) et les extrémités coudées (33') des barrettes sont coupés, de sorte que le soufflet (B) est découplé du disque (32) et des barrettes (33) qui ont été injectées monoblocs avec lui.
